# EUROPÄISCHE PATENTSCHRIFT

(11) **EP 2 159 490 B1**
(45) Veröffentlichungstag und Bekanntmachung des Hinweises auf die Patenterteilung: **01.05.2019**
(21) Anmeldenummer: 09167333.5
(22) Anmeldetag: 06.08.2009
(51) Int. Cl.: F24C 15/10

(54) **Topfträger für ein Gaskochfeld**
Pan support for a gas hob
Support de récipient pour cuisinière à gaz

(30) Priorität: 27.08.2008 DE 102008041614
(43) Veröffentlichungstag der Anmeldung: 03.03.2010
(73) Patentinhaber: BSH Hausgeräte GmbH, 81739 München (DE)
(72) Erfinder: Marsch, Alexander, 83620, Feldkirchen-Westerham (DE); Sachon, Robert, 80469, München (DE)

(56) Entgegenhaltungen:
- EP-A1- 1 693 621
- EP-A2- 1 447 624
- WO-A1-02/066899
- JP-U- S6 010 114
- US-A- 2 764 970

## Beschreibung

Gegenstand der Erfindung ist ein Topfträger für ein Gaskochfeld mit einem Topfträgerrahmen und mehreren von dem Topfträgerrahmen nach innen ragenden Fingern, an deren Oberseiten Auflageflächen für einen Gargutbehälter gebildet sind. Ebenfalls Gegenstand der Erfindung ist ein Gaskochfeld mit einem solchen Topfträger.

Gaskochfelder können als Teil eines Standherds ausgeführt sein, oder als eine in eine Küchenarbeitsplatte integrierbare Gasmulde. Sichtbare Oberfläche des Gaskochfelds bildet eine auch "Top-Sheet" genannte Deckplatte, die in der Regel aus emailliertem Stahl, aus Edelstahl aus Glaskeramik oder aus Hartglas ausgeführt ist. Die Deckplatte weist mehrere Ausschnitte auf, in der jeweils ein Gasbrenner des Gaskochfelds montiert ist. Während seines Betriebs brennt an dem Gasbrenner eine offene Gasflamme. Brennstoff der Gasflamme ist in der Regel Erdgas, Stadtgas oder Flüssiggas (Propan und/oder Butan).

Im Bereich jedes Gasbrenners befindet sich ein Topfträger, auf den während des Kochens der zu erwärmenden Topf oder die zu erwärmende Pfanne, im Folgenden zusammenfassend als Gargutbehälter bezeichnet, gestellt wird. Der Topfträger weist hierbei eine definierte Auflagefläche für den Gargutbehälter auf. Ein wichtiger Parameter, der das Brennverhalten und den Wirkungsgrad des Gasbrenners maßgeblich beeinflusst, ist der vertikale Abstand zwischen dem Gargutbehälter und dem Gasbrenner.

Insbesondere Gasbrenner unterschiedlichen Typs, beispielsweise so genannte Wok-Brenner mit zwei Flammenringen im Vergleich mit herkömmlichen Normal-, Stark- und/oder Kleinbrennern mit nur einem Flammenring, erfordern einen unterschiedlichen Abstand zwischen der Oberfläche der Deckplatte und der Auflagefläche des dem jeweiligen Brenner zugeordneten Topfträgers. Dies kann dadurch erreicht werden, dass die Oberfläche der Deckplatte unterschiedliche Niveaus besitzt, während gleichzeitig die Auflageflächen aller Topfträger in einer gemeinsamen Ebene angeordnet sind. Bei komplett ebenen Deckplatten, insbesondere bei solchen aus Glaskeramik oder Hartglas, ist es bisher üblich, zumindest dem Wok-Brenner einen einzelnen Topfträger zuzuordnen, dessen Auflagefläche höher ist als die Auflageflächen der den übrigen Brennern zugeordneten Topfträger.

Eine getrennte Ausführung der Topfträger für verschiedene Gasbrenner einer Gaskochstelle erweist sich für den Benutzer als unpraktisch. Insbesondere ist die zum Abstellen von Gargutbehältern zur Verfügung stehende Fläche eingeschränkt. Der vorliegenden Erfindung liegt daher die Aufgabe zugrunde, einen Topfträger und eine Gaskochstelle zur Verfügung zu stellen, die eine vollständige Nutzung der Oberfläche der Gaskochstelle sowie gleichzeitig eine optimale vertikale Positionierung der Gargutbehälter ermöglicht.

Die EP 1 693 621 A1 zeigt eine Gaskochmulde mit zumindest einem Gasbrenner und einem dem Gasbrenner zugeordneten Topfträger mit einer ersten Abstellfläche für ein Gargutbehältnis, die über einen ersten Abstand von dem Gasbrenner beabstandet ist, wobei der Topfträger mit wenigstens einer zweiten Abstellfläche ausgebildet ist, die über einen zweiten Abstand von dem Gasbrenner beabstandet ist.

Die EP 1 447 624 A2, WO 02/066899 A1 und JP S60 10114 U zeigen weitere Topfträger.

Diese Aufgabe wird bezüglich des Topfträgers erfindungsgemäß dadurch gelöst, dass mindestens einer der Finger eine mehrstufige Auflagefläche aufweist, derart, dass ein innerer Abschnitt der Auflagefläche höher angeordnet ist als ein äußerer Abschnitt der Auflagefläche. Die zu dem Topfträger gehörende Auflagefläche ist damit in zwei Abschnitte unterteilt. Ein dem Brenner zugewandter innerer Abschnitt der Auflageflächen ist gegenüber dem äußeren Abschnitt erhöht. Ein derart ausgeführter Topfträger wird bevorzugt in Kombination mit einem Wok-Brenner eingesetzt, der eine vergleichsweise große Bauhöhe besitzt und damit eine gegenüber den Topfträgern der anderen Brenner des Gaskochfelds erhöhte Auflagefläche benötigt.

Mindestens einer der Finger mit mehrstufiger Auflagefläche weist im Bereich eines Übergangs von dem äußeren Abschnitt auf den inneren Abschnitt einen nach oben gerichteten Höhensprung auf. Der Höhensprung kann beispielsweise als Absatz oder als Kröpfung gestaltet sein. Bei einem Absatz ist die Oberfläche im Bereich des Höhensprungs zumindest annähernd senkrecht ausgerichtet, während bei einer Kröpfung die Oberfläche im Bereich des Höhensprungs schräg nach oben gerichtet oder nach oben geschwungen ist.

Zusätzlich ist mindestens einer der Finger mit mehrstufiger Auflagefläche im Bereich eines Übergangs von dem äußeren Abschnitt auf den inneren Abschnitt zur Seite hin abgewinkelt. Im Bereich des Übergangs besitzt der Finger damit nicht nur einen Höhensprung, sondern ist auch zur Seite hin geknickt. Diese seitliche Richtungsänderung ist dann eindeutig erkennbar, wenn der Topfträger senkrecht von oben betrachtet wird. Die inneren Abschnitte der Finger mit mehrstufiger Auflagefläche sind in radiale Richtung auf ein Zentrum hin gerichtet. In dem Zentrum befindet sich der Gasbrenner, dem der Topfträger zugeordnet ist.

Die Übergänge von dem äußeren Abschnitt auf den inneren Abschnitt sind von dem Zentrum im Wesentlichen gleich weit beabstandet. Die Übergänge liegen damit auf einer Kreisbahn um den Gasbrenner, dem der Topfträger zugeordnet ist.

Die äußeren Abschnitte der Finger mit mehrstufiger Auflagefläche sind zueinander parallel und/oder rechtwinklig ausgerichtet. Damit besitzen die äußeren Abschnitte eine Linienstruktur oder eine Gitterstruktur. Auf Grund der unterschiedlichen Ausrichtung der inneren Abschnitte und der äußeren Abschnitte sind die Abschnitte für den Benutzer leicht zu unterscheiden.

Der Topfträger weist mindestens einen Finger mit einer nicht gestuften Auflagefläche auf, welche sich auf Höhe der äußeren Abschnitte der Auflageflächen der Finger mit mehrstufiger Auflagefläche befindet. Der Finger mit nicht gestufter Auflagefläche befindet sich in einem Randbereich des Topfträgers vollständig außerhalb der Kreisbahn, auf der die Übergänge von dem äußeren auf den inneren Abschnitt der Auflageflächen angeordnet sind.

Bevorzugt ist der Finger mit nicht gestufter Auflagefläche parallel und/oder rechtwinkelig zu den äußeren Abschnitten der Finger mit mehrstufiger Auflagefläche ausgerichtet.

Bezüglich des Gaskochfelds wird die eingangs gestellte Aufgabe dadurch gelöst, dass das Gaskochfeld mit einem oben beschriebenen erfindungsgemäßen Topfträger ausgerüstet ist.

Mit besonderem Vorteil ist neben dem ersten Topfträger mindestens ein weiterer Topfträger angeordnet, welcher weitere Finger mit weiteren Auflageflächen aufweist, die sich auf gleicher Höhe mit den äußeren Abschnitten der Finger mit mehrstufiger Auflagefläche befinden. Die äußeren Abschnitte der Finger des ersten Topfträgers stellen damit eine Erweiterung der Auflageflächen der weiteren Topfträger dar. Damit vergrößert sich insgesamt die Fläche, die zum Aufstellen von Gargutbehältern zur Verfügung steht.

Die äußeren Abschnitte der Finger mit mehrstufiger Auflagefläche des ersten Topfträgers sind parallel und/oder rechtwinkelig zu den weiteren Fingern des weiteren Topfträgers angeordnet. Auf diese Weise wird dem Benutzer des Gaskochfelds verdeutlicht, dass die äußeren Abschnitte der Finger mit mehrstufiger Auflagefläche und die weiteren Finger der weiteren Topfträger zusammen gehören und eine gemeinsame Ebene bilden.

Mit besonderem Vorteil ist dem ersten Topfträger ein Gasbrenner mit mehreren Flammenringen zugeordnet. Gasbrenner mit mehreren Flammenringen besitzen eine besonders hohe Leistung und sind deshalb besonders gut für solche Kochvorgänge geeignet, die eine große Heizleistung erfordern. Dies ist beispielsweise bei der Verwendung eines Wok als Gargutbehälter der Fall. Deshalb werden Gasbrenner mit mehreren Flammenringen häufig auch als Wok-Brenner bezeichnet.

Dem weiteren Topfträger sind ein, vorzugsweise zwei Gasbrenner mit einem Flammenring zugeordnet. Gasbrenner mit einem Flammenring werden, abhängig vom Durchmesser des Flammenrings und damit von der Leistung des Gasbrenners, als Normalbrenner, Starkbrenner oder Schwachbrenner bezeichnet.

Mit besonderem Vorteil ist die Erfindung einsetzbar, wenn das Gaskochfeld eine Deckplatte aus Glaskeramik oder aus Hartglas aufweist. Deckplatten aus Glaskeramik oder aus Hartglas besitzen eine vollkommen ebene Oberfläche, sodass die Höheneinstellung der Auflagefläche der Topfträger durch eine entsprechende konstruktive Gestaltung des Topfträgers selbst erfolgen muss.

Weitere Vorteile und Einzelheiten der Erfindung werden anhand des in den schematischen Figuren dargestellten Ausführungsbeispiels näher erläutert.

Dabei zeigt
- Fig. 1: ein erfindungsgemäßes Gaskochfeld in perspektivischer Ansicht,
- Fig. 2: das Gaskochfeld in Ansicht direkt von vorne,
- Fig. 3: einen erfindungsgemäßen Topfträger in Draufsicht.

Figur 1 zeigt ein erfindungsgemäßes Gaskochfeld in perspektivischer Ansicht schräg von oben. Zu erkennen ist eine aus Glaskeramik ausgeführte Deckplatte 1, auch "Top-Sheet" genannt, auf der mehrere Gasbrenner 2, 3 montiert sind. Der links angeordnete Gasbrenner 2 besitzt mehrere Flammenringe und damit eine besonders hohe Leistung. Der Gasbrenner 2 wird auch als Wok-Brenner bezeichnet, da er sich besonders gut für das Kochen mit einem Wok eignet. Die weiteren auf der Deckplatte 1 montierten Gasbrenner 3 besitzen nur einen Flammenring und sind jeweils paarweise hintereinander montiert. Bedienknebel 4 dienen zur Steuerung der Leistung der Gasbrenner 2, 3.

Im Bereich der Gasbrenner befinden sich Topfträger 5, 6, auf denen die Gargutbehälter oberhalb der Gasbrenner 2, 3 positioniert werden können. Als Gargutbehälter kommen beispielsweise Töpfe, Pfannen oder ein Wok in Betracht. Der grundlegende Aufbau aller Topfträger 5, 6 ist gleich. Jeder Topfträger 5, 6 besitzt einen äußeren Rahmen 7, mit dem er auf der Deckplatte 1 aufsteht. Finger 8, 9 erstrecken sich von dem Rahmen 7 zunächst nach oben und dann horizontal in Richtung der Brenner 2, 3. Die Oberseiten der Finger 8, 9 bilden Auflageflächen 10, 11, auf denen die Gargutbehälter aufstehen.

Erfindungsgemäß weist der Topfträger 5 Finger 8 mit einer mehrstufigen Auflagefläche 10 auf. Einige der Finger 8 besitzen deshalb einen Übergang 12, in dem sich die Höhe der Auflagefläche 10 ändert. Hierbei ist ein innerer Abschnitt 10b der Auflagefläche 10 höher angeordnet als ein äußerer Abschnitt 10a.

Die Finger 9 der Topfträger 6 sind parallel zu den Kanten der Deckplatte 1 ausgerichtet. Relativ zueinander sind die Finger 9 damit rechtwinklig bzw. parallel. Die äußeren Abschnitte 10a der Finger 8 sowie die Finger 8a (siehe Fig. 3) des Topfträgers 5 sind ebenfalls parallel bzw. rechtwinklig zu den Figuren 9 der Topfträger 6 orientiert.

In Figur 2 ist das Gaskochfeld gemäß Figur 1 in einer Ansicht direkt von vorne dargestellt. Zu erkennen ist hier insbesondere, dass sich der äußere Abschnitt 10a der Finger 8 des in der Zeichnung linken Topfträgers exakt auf dem gleichen Niveau befindet, wie die Auflagefläche 11 der Topfträger 6. Der äußere Abschnitt 10a der Finger 8 kann damit genutzt werden, um einen auf dem Topfträger 6 befindlichen Gargutbehälter zur Seite zu verschieben. Im Gegensatz hierzu sind die inneren Abschnitte 10b der Auflagefläche 10 der Finger 8 erhöht angeordnet, um den erforderlichen Abstand eines auf den inneren Abschnitten 10b der Auflagefläche 10 stehenden Gargutbehälters zum Gasbrenner 2 zu gewährleisten.

In Figur 3 ist der Topfträger 5 in Draufsicht von oben dargestellt. Zu erkennen ist insbesondere, dass sich die Übergänge 12 zwischen den äußeren Abschnitten 10a und den inneren Abschnitten 10b der Auflagefläche 10 der Finger 8 im Wesentlichen auf einer Kreisbahn 13 befinden. Die inneren Abschnitte 10b erstrecken sich radial in Richtung eines Zentrums, in dem der Brenner 2 angeordnet ist. Dieses Zentrum ist auch der Mittelpunkt der oben erwähnten Kreisbahn. Diejenigen Finger 8a, die sich nicht in das innere der Kreisbahn erstrecken, besitzen keinen Übergang mit einem Höhensprung. Ihre Auflagefläche 10 befindet sich auf dem gleichen Niveau wie die Auflagefläche 10 im äußeren Abschnitt 10a der Finger 8 mit mehrstufiger Auflagefläche 10.

### Bezugszeichenliste:

- 1: Deckplatte
- 2: Gasbrenner
- 3: Gasbrenner
- 4: Bedienknebel
- 5: Topfträger
- 6: Topfträger
- 7: Rahmen
- 8: Finger
- 8a: Finger
- 9: Finger
- 10: Auflagefläche
- 10a: äußerer Abschnitt
- 10b: innerer Abschnitt
- 11: Auflagefläche
- 12: Übergang
- 13: Kreisbahn

## Patentansprüche

1. Topfträger (5) für ein Gaskochfeld mit einem Topfträgerrahmen (7) und mehreren von dem Topfträgerrahmen (7) nach innen ragenden Fingern (8), an deren Oberseiten Auflageflächen (10) für einen Gargutbehälter gebildet sind, wobei mindestens einer der Finger (8) eine mehrstufige Auflagefläche (10) aufweist, derart, dass ein innerer Abschnitt (10b) der Auflagefläche (10) höher angeordnet ist als ein äußerer Abschnitt (10a) der Auflagefläche (10), wobei mindestens einer der Finger (8) mit mehrstufiger Auflagefläche (10) im Bereich eines Übergangs (12) von dem äußeren Abschnitt (10a) auf den inneren Abschnitt (10b) einen nach oben gerichteten Höhensprung aufweist, **dadurch gekennzeichnet, dass** mindestens einer der Finger (8) mit mehrstufiger Auflagefläche (10) im Bereich des Übergangs (12) von dem äußeren Abschnitt (10a) auf den inneren Abschnitt (10b) zur Seite hin abgewinkelt ist.

2. Topfträger (5) nach Anspruch 2, **dadurch gekennzeichnet, dass** die inneren Abschnitte (10b) der Finger (8) mit mehrstufiger Auflagefläche (10) in radialer Richtung auf ein Zentrum hin gerichtet sind.

3. Topfträger (5) nach Anspruch 1 oder 2, **dadurch gekennzeichnet, dass** die Übergänge (12) von dem äußeren Abschnitt (10a) auf den inneren Abschnitt (10b) von dem Zentrum im Wesentlichen gleich weit beabstandet sind.

4. Topfträger (5) nach einem der Ansprüche 1 bis 3, **dadurch gekennzeichnet, dass** die äußeren Abschnitte (10a) der Finger (8) mit mehrstufiger Auflagefläche (10) zueinander parallel und/oder rechtwinklig ausgerichtet sind.

5. Topfträger (5) nach einem der Ansprüche 1 bis 4, **dadurch gekennzeichnet, dass** der Topfträger (5) mindestens einen Finger (8a) mit einer nicht gestuften Auflagefläche (10) aufweist, welche sich auf Höhe der äußeren Abschnitte (10a) der Auflageflächen (10) der Finger (8) mit mehrstufiger Auflagefläche (10) befindet.

6. Topfträger (5) nach Anspruch 5, **dadurch gekennzeichnet, dass** der Finger (8a) mit nicht gestufter Auflagefläche (10) parallel und/oder rechtwinklig zu den äußeren Abschnitten (10a) der Finger (8) mit mehrstufiger Auflagefläche (10) ausgerichtet ist.

7. Gaskochfeld mit einem ersten Topfträger (5) nach einem der Ansprüche 1 bis 6.

8. Gaskochfeld nach Anspruch 7, **dadurch gekennzeichnet, dass** neben dem ersten Topfträger (5) mindestens ein weiterer Topfträger (6) angeordnet ist, welcher weitere Fingern (9) mit weiteren Auflageflächen (11) aufweist, die sich auf gleicher Höhe mit den äußeren Abschnitten (10a) der Finger (8) mit mehrstufiger Auflagefläche (10) befinden.

9. Gaskochfeld nach Anspruch 7 oder 8, **dadurch gekennzeichnet, dass** die äußeren Abschnitte (10a) der Finger (8) mit mehrstufiger Auflagefläche (10) des ersten Topfträgers (5) parallel und/oder rechtwinklig zu den weiteren Fingern (9) des weiteren Topfträgers (6) angeordnet sind.

10. Gaskochfeld nach einem der Ansprüche 7 bis 9, **dadurch gekennzeichnet, dass** dem ersten Topfträger (5) ein Gasbrenner (2) mit mehreren Flammenringen zugeordnet ist.

11. Gaskochfeld nach einem der Ansprüche 7 bis 10, **dadurch gekennzeichnet, dass** dem weiteren Topfträger (6) mindestens ein, vorzugsweise zwei Gasbrenner (3) mit einem Flammenring zugeordnet sind.

12. Gaskochfeld nach einem der Ansprüche 7 bis 11, **dadurch gekennzeichnet, dass** das Gaskochfeld eine Deckplatte (1) aus Glaskeramik oder aus Hartglas aufweist.

## Claims

1. Pan support (5) for a gas hob having a pan support frame (7) and a plurality of fingers (8) protruding inwardly from the pan support frame (7), bearing surfaces (10) for a cooking food container being formed on the upper faces thereof, wherein at least one of the fingers (8) has a multistepped bearing surface (10), such that an internal portion (10b) of the bearing surface (10) is arranged higher than an external portion (10a) of the bearing surface (10), wherein at least one of the fingers (8) with the multistepped bearing surface (10) has an upwardly oriented height difference in the region of a transition (12) from the external portion (10a) to the internal portion (10b), **characterised in that** at least one of the fingers (8) with the multistepped bearing surface (10) is angled back to the side in the region of the transition (12) from the external portion (10a) to the internal portion (10b).

2. Pan support (5) according to claim 2, **characterised in that** the internal portions (10b) of the fingers (8) with the multistepped bearing surface (10) are oriented in the radial direction toward a centre.

3. Pan support (5) according to claim 1 or 2, **characterised in that** the transitions (12) from the external portion (10a) to the internal portion (10b) are spaced apart at a substantially equal distance from the centre.

4. Pan support (5) according to one of claims 1 to 3, **characterised in that** the external portions (10a) of the fingers (8) with the multistepped bearing surface (10) are oriented parallel and/or at right-angles to one another.

5. Pan support (5) according to one of claims 1 to 4, **characterised in that** the pan support (5) has at least one finger (8a) with a non-stepped bearing surface (10) which is located level with the external portions (10a) of the bearing surfaces (10) of the fingers (8) with the multistepped bearing surface (10).

6. Pan support (5) according to claim 5, **characterised in that** the finger (8a) with the non-stepped bearing surface (10) is oriented parallel and/or at right-angles to the external portions (10a) of the fingers (8) with the multistepped bearing surface (10).

7. Gas hob having a first pan support (5) according to one of claims 1 to 6.

8. Gas hob according to claim 7, **characterised in that** at least one further pan support (6) is arranged adjacent to the first pan support (5), said further pan support having further fingers (9) with further bearing surfaces (11) which are located at the same level as the external portions (10a) of the fingers (8) with the multistepped bearing surface (10).

9. Gas hob according to claim 7 or 8, **characterised in that** the external portions (10a) of the fingers (8) with the multistepped bearing surface (10) of the first pan support (5) are arranged parallel and/or at right angles to the further fingers (9) of the further pan support (6).

10. Gas hob according to one of claims 7 to 9, **characterised in that** a gas burner (2) with a plurality of flame rings is assigned to the first pan support (5).

11. Gas hob according to one of claims 7 to 10, **characterised in that** at least one, preferably two, gas burners (3) with a flame ring are assigned to the further pan support (6).

12. Gas hob according to one of claims 7 to 11, **characterised in that** the gas hob has a cover plate (1) made of ceramic glass or tempered glass.

## Revendications

1. Support de casserole (5) pour une table de cuisson à gaz avec un cadre de support de casserole (7) et plusieurs doigts (8) s'avançant vers l'intérieur du cadre de support de casserole (7), sur les côtés supérieurs duquel des surfaces de pose (10) sont formées pour un récipient de cuisson, au moins un des doigts (8) présentant une surface de pose à gradins (10) de telle sorte qu'une section intérieure (10b) de la surface de pose (10) est disposée plus haut qu'une section extérieure (10a) de la surface de pose (10), au moins un des doigts (8) avec surface de pose (10) à gradins présentant dans la zone de passage (12) de la section extérieure (10a) à la section intérieure (10b) un dénivelé orienté vers le haut, **caractérisé en ce que**
au moins l'un des doigts (8) avec surface de pose à gradins (10) est coudé vers le côté dans la zone du passage (12) de la section extérieure (10a) à la section intérieure (10b).

2. Support de casserole (5) selon la revendication 2, **caractérisé en ce que** les sections intérieures (10b) des doigts (8) avec surface de pose (10) à gradins sont orientées dans le sens radial vers un centre.

3. Support de casserole (5) selon la revendication 1 ou 2, **caractérisé en ce que** les passages (12) de la section extérieure (10a) à la section intérieure (10b) sont à une distance du centre essentiellement égale.

4. Support de casserole (5) selon l'une des revendications 1 à 3, **caractérisé en ce que** les sections extérieures (10a) des doigts (8) avec surface de pose à gradins (10) sont orientées parallèlement et/ou perpendiculairement l'une par rapport à l'autre.

5. Support de casserole (5) selon l'une des revendications 1 à 4, **caractérisé en ce que** ce support de casserole (5) présente au moins un doigt (8a) avec une surface de pose (10) sans gradin, laquelle se trouve à hauteur des sections extérieures (10a) des surfaces de pose (10) des doigts (8) avec surface de pose (10) à gradins.

6. Support de casserole (5) selon la revendication 5, **caractérisé en ce que** le doigt (8a) avec surface de pose sans gradin (10) est orienté parallèlement et/ou perpendiculairement aux sections extérieures (10a) des doigts (8) avec surface de pose à gradins (10).

7. Table de cuisson à gaz avec un premier support de casserole (5) selon l'une des revendications 1 à 6.

8. Table de cuisson à gaz selon la revendication 7, **caractérisée en ce qu'**à côté du premier support de casserole (5) se trouve agencé au moins un autre support de casserole (6), lequel présente d'autres doigts (9) avec d'autres surfaces de pose (11), qui se trouvent à même hauteur que les sections extérieures (10a) des doigts (8) avec surface de pose à gradins (10).

9. Table de cuisson à gaz selon la revendication 7 ou 8, **caractérisée en ce que** les sections extérieures (10a) des doigts (8) avec surface de pose à gradins (10) du premier support de casserole (5) sont disposées parallèlement et/ou perpendiculairement aux autres doigts (9) de l'autre support de casserole (6).

10. Table de cuisson à gaz selon l'une des revendications 7 à 9, **caractérisée en ce qu'**un brûleur à gaz (2) avec plusieurs anneaux de flamme est attribué au premier support de casserole (5).

11. Table de cuisson à gaz selon l'une des revendications 7 à 10, **caractérisée en ce qu'**au moins un, de préférence deux brûleurs à gaz (3) avec un anneau de flamme est attribué à l'autre support de casserole (6).

12. Table de cuisson à gaz selon l'une des revendications 7 à 11, **caractérisée en ce que** la table de cuisson à gaz présente une plaque de recouvrement (1) en vitrocéramique ou en verre trempé.
